# EUROPÄISCHE PATENTSCHRIFT

(11) **EP 0 513 423 B1**
(45) Veröffentlichungstag und Bekanntmachung des Hinweises auf die Patenterteilung: **10.01.1996**
(21) Anmeldenummer: 91108041.4
(22) Anmeldetag: 17.05.1991
(51) Int. Cl.: H01H 71/16, H01H 83/20

(54) **Leitungsschutzschalter mit Fernauslösung**
Line protective circuit breaker with remote shunt-trip device
Disjoncteur de protection de ligne avec déclenchement à télécommande

(43) Veröffentlichungstag der Anmeldung: 19.11.1992
(73) Patentinhaber: SIEMENS AKTIENGESELLSCHAFT, D-80333 München (DE)
(72) Erfinder: Glas, Anton, Dipl.-Ing., W-8400 Regensburg (DE)

(56) Entgegenhaltungen:
- DE-A- 1 513 256
- DE-C- 735 839
- DE-U- 7 327 063
- FR-A- 717 394
- FR-A- 1 538 706
- US-A- 3 840 834
- US-A- 4 616 206

## Beschreibung

Die Erfindung bezieht sich auf einen Leitungsschutzschalter, der zumindest mit einem thermischen Auslöser arbeitet. Hierunter sollen hier auch andere Schutzschalter verstanden werden, die zumindest mit einem thermischen Auslöser arbeiten. Derartige Leitungsschutzschalter sind in den verschiedenartigsten Ausführungen auf dem Markt. Sie arbeiten in der Regel mit einem Schaltschloß, das üblicherweise durch einen magnetischen Auslöser und durch einen thermischen Auslöser entklinkt werden kann, so daß die Schaltkontakte öffnen. Üblicherweise wird der gezogene Lichtbogen in einer Löschkammer gelöscht.

Der Erfindung liegt die Aufgabe zugrunde einen Leitungsschutzschalter zu entwickeln, bei dem eine Fernauslösung in besonders einfacher Weise realisiert ist.

Die Lösung der geschilderten Aufgabe erfolgt nach der Erfindung durch einen Leitungsschutzschalter nach Patentanspruch 1. Hierbei steht der thermische Auslöser mit seinem thermisch empfindlichen Glied mit einem Kaltleiter in wärmeleitendem Kontakt, der an eine zur geeigneten Erwärmung für ein Ansprechen des thermisch empfindlichen Gliedes zugeordnete Spannung anlegbar ist. Der thermische Auslöser kann in einfacher Weise als Bimetall ausgeführt sein. Anstelle des Schaltschlosses kann auch ein anderer Kraftübersetzer treten.

Wenn die zugeordnete Spannung an den Kaltleiter durch Fernauslösung angelegt wird, erwärmt sich dieser auf einen Wert, daß der thermische Auslöser anspricht. Bei einem Bimetall erfolgt eine Auslenkung die ausreicht, im Fall eines Schaltschlosses eine Klinke von der Verklinkungsstelle abgleiten zu lassen und das Schaltschloß zu entklinken. Die Fernauslösung kann mittels eines Bauteils nach dem Wirkungsprinzip eines Relais im Leitungsschutzschalter bewirkt werden oder durch externes Anlegen einer geeigneten Spannung an den Kaltleiter.

Der Kaltleiter sorgt nach Erreichen seiner Kipptemperatur, bei der sein Widerstand sprungartig zunimmt, für eine Begrenzung der Energiezufuhr an den thermischen Auslöser.

Der Kaltleiter kann an einem Bimetall mittels einer Klammer befestigt werden.

Die Erfindung soll nun anhand eines in der Zeichnung grob schematisch wiedergegebenen Ausführungsbeispiels näher erläutert werden:

Ein Leitungsschutzschalter 1 arbeitet mit einem thermischen Auslöser 2, im Ausführungsbeispiel ein Bimetall als thermisch empfindliches Glied 9. In wärmeleitendem Kontakt hierzu steht ein Kaltleiter 3, an den mittels Anschlußleitungen 4 eine zur geeigneten Erwärmung zugeordnete Spannung angelegt werden kann. Der Kaltleiter 3 ist am Bimetall mittels einer Halteklammer 5 befestigt. Wenn sich das Bimetall des thermischen Auslösers 2 bei der Ansprechtemperatur in Auslenkrichtung 6 auslenkt, kann eine Klinke 8 unter der Entklinkungskraft 7 abfallen.

Der erfindungsgemäße Leitungsschutzschalter ermöglicht eine Fernauslösung bei einfachem Aufbau. Es können hierzu die üblichen vorhandenen Bauteile genutzt werden. Nach Erreichen des Kippunktes des Kaltleiters besteht lediglich ein geringer Leistungsbedarf, wobei für das Auslöseorgan ein Selbstschutz bereitgestellt ist. Der thermische Auslöser eignet sich für eine Fernauslösung durch Wechselspannung oder durch Gleichspannung. Wenn der Kaltleiter mit Wechselspannung beaufschlagt wird, vermeidet man das sonst bei Magnetauslösern, die für Fernauslösung eingerichtet sind, übliche Magnetbrummen.

## Patentansprüche

1. Leitungsschutzschalter (1), der zumindest mit einem thermischen Auslöser (2) arbeitet, der mittels eines Kraftübersetzers, insbesondere eines Schaltschlosses, auf Schaltkontakte öffnend einwirkt, wobei der thermische Auslöser (2) mit einem thermisch empfindlichen Glied (9) arbeitet, insbesondere ein Bimetall, das mit einem Kaltleiter (3) in wärmeleitendem Kontakt steht, der an eine zur geeigneten Erwärmung für ein Ansprechen des thermisch empfindlichen Gliedes (9) zugeordnete externe Spannung durch eigene Anschlüsse (4) anlegbar ist.

2. Leitungsschutzschalter nach Anspruch 1, **dadurch gekennzeichnet**, daß der Kaltleiter (3) an einem Bimetall mittels einer Halteklammer (5) befestigt ist.

## Claims

1. Circuit breaker (1) which operates at least with a thermal tripping device (2) which acts in an opening manner on switching contacts by means of a power transmitter, in particular a breaker mechanism, whereby the thermal tripping device (2) operates with a thermally sensitive element (9), in particular a bimetallic element, which is in heat-conducting contact with a PTC thermistor (3), which can be applied to an external voltage by way of inherent terminals (4), which voltage is allocated for the suitable heating for operation of the thermally sensitive element (9).

2. Circuit breaker according to claim 1, characterized in that the PTC thermistor (3) is fastened to a bimetallic element by means of a retaining clip (5).

## Revendications

1. Disjoncteur (1) de protection de ligne fonctionnant avec au moins un déclencheur (2) thermique, qui agit, au moyen d'un convertisseur de force, notamment au moyen d'un verrou de maintien, sur des contacts de commutation en les ouvrant, le déclencheur thermique (2) fonctionnant avec un élément (9) sensible à la chaleur, notamment avec une bilame qui est en contact conducteur de la chaleur avec une thermistance (3) à coefficient de température positif, cette thermistance pouvant être appliquée, par des bornes (4) qui lui sont propres, à une tension extérieure associée destinée à l'échauffement approprié à une réaction de l'élément (9) sensible à la chaleur.

2. Disjoncteur de protection de ligne suivant la revendication 1, caractérisé en ce que la thermistance (3) à coefficient de température positif est fixée à une bilame au moyen d'une agrafe (5) de maintien.
